# EUROPÄISCHE PATENTSCHRIFT

(11) **EP 0 795 671 B1**
(45) Veröffentlichungstag und Bekanntmachung des Hinweises auf die Patenterteilung: **28.11.2001**
(21) Anmeldenummer: 97102336.1
(22) Anmeldetag: 13.02.1997
(51) Int. Cl.: E06B 5/16, E06B 3/82

(54) **Feuer- und/oder Rauchschutztürblatt**
Fire and/or smoke protection door leaf
Vantail de porte coupe-feu et/ou -fumée

(30) Priorität: 14.02.1996 DE 29602623 U; 29.10.1996 DE 29618841 U
(43) Veröffentlichungstag der Anmeldung: 17.09.1997
(73) Patentinhaber: Schörghuber Spezialtüren GmbH & Co. Betriebs-KG, D-84539 Ampfing (DE)
(72) Erfinder: Molterer, Helmut, 84559 Kraiburg (DE)
(74) Vertreter: Flügel, Otto, Dipl.-Ing.

(56) Entgegenhaltungen:
- EP-A- 0 008 955
- DE-U- 8 634 427
- DE-U- 9 106 086
- DE-U- 9 115 976
- FR-A- 1 509 126
- GB-A- 2 186 015
- NL-A- 6 807 436
- US-A- 4 371 579

## Beschreibung

Die Erfindung betrifft ein Feuer- und/oder Rauchschutztürblatt nach dem Oberbegriff des beigefügten Anspruchs 1, wie es beispielsweise aus der FR-A-1 509 126 bekannt ist. Auf diese Druckschrift wird weiter unten noch näher eingegangen.

Demgemäß betrifft die Erfindung ein Feuer- und/oder Rauchschutztürblatt auf der Basis von Holzwerkstoffen mit einer durchgehenden oder rahmenartigen Füllung aus weniger festen Werkstoff, die zu ihren Außenrändern oder zumindest zu ihren längsseitigen Außenrändern hin gesehen von einem festen Rahmenwerkstoff stabilisierend eingefaßt ist.

Auf der Basis von Holzwerkstoffen gefertigte Feuer- und/oder Rauchschutztürblätter bekannter Art sind bspw. wenigstens für den Brandschutzbereich T30 bestimmt, d.h. sie halten nach entsprechender DIN-Bestimmung einer Brandbeaufschlagung von einer Seite entsprechend Stand. Bekannte Feuer- und/oder Rauchschutztürblätter dieser Art werden aus Spanplatten hergestellt, die jedoch hinsichtlich ihrer Stabilität im Brandbereich nicht ausreichen, um Beschläge - Bänder, Schlösser, etc. - dauerhaft zu befestigen. Deshalb hat man die das Türblatt bildende Spanplatte mit einem Massivholzrahmen oder einem Rahmen aus mitteldichtem Faserplattenmaterial eingefaßt, wobei die Rahmen entweder stumpf oder verzahnt an die Spanplatte angeleimt bzw. angetaktet sind.

Bei Verwendung als Feuerschutztüren weisen bekannte Feuer- und/oder Rauchschutztürblätter weiterhin einen im Brandfall aufschäumenden Materialstreifenbereich oder streifenförmige Umrahmung auf- bspw. Palusol -, der bzw. die die Aufgabe hat, den Fugenbereich zwischen Zarge und Türblatt im Brandfall und damit unter entsprechender Wärmezufuhr zu verschließen. Dafür wird dieser aufschaumfähige Materialstreifenbereich von einem der Zarge zugewandten Deckleistenbereich umgriffen, der also die sichtbare Stirnkante der Tür im Falzbereich bildet und unter Wärmeeinwirkung von dem aufschäumenden Materialstreifenbereich dichtend gegen die Zargen hin gedrückt wird. Ein Beispiel für ein solches Türblatt ist aus der GB-A-2 186 015 bekannt. Diese beschreibt ein Feuerschutztürblatt auf der Basis von Holzwerkstoffen mit einer durch gehenden Füllung, die zu ihren Außenrändern hin gesehen von einem festen Rahmenwerkstoff, nämlich mitteldichtem Fasermaterial eingefaßt ist. Der Rahmenwerkstoff ist an seiner umfangsmäßig außeren Seite mit einer Deckleiste versehen. Zwischen der Deckleiste und dem Rahmenwerkstoff befindet sich der aufschäumende Materialstreifen bereich.

Obwohl bei der Verwendung von mitteldichtem Faserplattenmaterial gegenüber Massivholz als Rahmenwerkstoff zur Einfassung von Spanholzplatten Vorteile bzgl. Kosten, Be- und Verarbeitbarkeit, gleichbleibender Standfestigkeit der Tür unter Einfluß von Klima- und Brandbedingungen und Vermeidung des Gebrauchs von Tropenhölzern erzielt werden, sind die bisher bekannten gattungsgemäßen Feuer- und/oder Rauchschutztürblätter in feuer- und rauchschutztechnischer Hinsicht noch verbesserungswürdig. Im Brandfall können sich die bekannten Feuer- und/oder Rauchschutztürblätter verbiegen, wodurch im Extremfall Leckagen zwischen Zarge und Feuer- und/oder Rauchschutztürblatt entstehen und die gewünschte Schutzfunktion nicht mehr gegeben ist. Die Tendenz zum Verbiegen des Feuer- und/oder Rauchschutztürblattes wird in der Ausführung als Feuerschutztür noch durch Kräfte verstärkt, die durch den aufschäumenden Materialstreifenbereich auf das Feuer- und/oder Rauchschutztürblatt ausgeübt werden. Dies ist um so mehr der Fall, wenn das Aufschäumen, wie meist, aufgrung unterschliedlich hoher Temperaturen nicht überall gleichmäßig erfolgt. Außerdem ist die Hitzebeständigkeit der bekannten Rahmenmaterialien sehr gering.

Aus der DE-U-91 06 086 ist ebenfalls ein Türblatt mit den Merkmalen des Oberbegriffs des beigefügten Anspruchs 1 bekannt. Als Material für die Einfassung aus festem Rahmenwerkstoff sind dabei Multiplex-Stäbe, also Sperrholz-Stäbe, verwendet.

Schließlich ist aus der eingangs erwähnten FR-A-1 509 126 ein Türblatt nach dem Oberbegriff des beigefügten Anspruchs 1 bekannt. Auch bei diesem bekannten Türblatt ist die Einfassung aus Sperrholz gebildet, nämlich aus Holzlagen, die entsprechend der gewöhnlichen Technik für die Fabrikation von Sperrholz derart miteinander verklebt sind, dass die Holzfasern von jeweils benachbarten Lagen gekreuzt zueinander verlaufen. Zum Bilden eines Feuerschutztürblattes wird von der FR-A-1 509 126 vorgeschlagen, dass die nach Sperrholzart zusammengefügten Holzlagen durch Schichten aus Amiant umgeben werden und dass zusätzliche Schichten aus einem Versteifungsmaterial auf der Basis von Melanin oder einem anderen geeigneten Kunststoffharz zwischen Holzlagen eingefügt werden. Diese Rahmenkonstruktion ist sehr aufwendig und kostenintensiv.

Der Erfindung liegt die Aufgabe zugrunde, ein Feuer- und/oder Rauchschutztürblatt der im Oberbegriff des Anspruchs 1 genannten Art mit verbesserten brand- und/oder rauchschutztechnischen Eigenschaften und Vorteilen bezüglich Kosten sowie Be- und Verarbeitbarkeit zu schaffen.

Diese Aufgabe wird durch ein Feuer- und/oder Rauchschutztürblatt mit den Merkmalen des beigefügten Anspruchs 1 gelöst.

Vorteilhafte Ausgestaltungen der Erfindung sind in den abhängigen Ansprüchen angegeben.

Überraschenderweise hat sich auch gezeigt, daß Furnierschichtholz ausgenommen Sperrholz eine größere Widerstandsfähigkeit gegenüber Hitze als die bisher verwendeten Rahmenwerkstoffe aufweist. Zusätzlich wird durch Verleimen der Furniere, welches üblicherweise unter hohem Druck geschieht, ein gewisser Vergütungseffekt in den Rahmen mit eingebracht.

In bevorzugter Ausführung sind einzelne Furniere des Furnierschichtholzes an dazwischenliegenden, rechtwinkelig zu der Türblattebene (der Ebene der Füllung) verlaufenden Verklebungsschichten fest miteinander verleimt. Dadurch sind die Schichten quer zur Biegerichtung angeordnet und setzen so einer Verbiegung einen höheren Widerstand entgegen. In weiter bevorzugter Ausführung verlaufen die Verklebungsschichten jeweils parallel zu den ihnen am nächsten liegenden Außenrändern und somit sozusagen in Umfangsrichtung des Rahmens, was die Biegesteifigkeit weiter erhöht. In weiter bevorzugter Ausführung sind in den Verklebungsschichten zum Verleimen der Furniere Leime aus Phenol- oder Melaminharzen verwendet, welche sich durch eine besonders hohe Widerstandsfähigkeit gegenüber Hitze auszeichnen. Zum Schaffen eines optischen und/oder dichtenden Abschlußes ist das Furnierschichtholz in weiter bevorzugter Ausführung an seiner umfangsmäßig äußeren Seite von einer oder mehreren Deckleisten umgeben.

In weiter bevorzugter Ausführungsform kann zwischen der Deckleiste und dem Rahmenwerkstoff aus Furnierschichtholz ein Werkstoffstreifenbereich angeordnet sein, der unter Wärmeeinwirkung sein Volumen vergrößert und so bei Brandeinwirkung in Schließstellung die Deckleiste in feste Anlage gegen die Zargenstirnseite bringt. Der an sich bekannte Werkstoffstreifenbereich ist gerade bei der Erfindung aufgrund der besonders hohen Biegesteifigkeit des erfindungsgemäßen Feuer- und/oder Rauchschutztürblattes, das somit selbst bei ungleichem Aufschäumen weniger verbogen wird, besonders vorteilhaft.

In weiterhin bevorzugter Ausführung sind die Deckleisten, die ein entsprechend geringes Volumen aufweisen, da sie vor allem dem Stirnkantenabschluß und/oder der Fugenabdichtung im Brandfall dienen, die nach Abschluß des Brandes leicht entfernbar sein soll, in Anpassung an die Türblatt- bzw. Zargenkonstruktion glatt oder entsprechend gefalzt ausgebildet. Zur Abdeckung der Großflächen des Türblattes können "Beschichtungen" vorgesehen sein, beispielsweise in Form von Holzfaserplatten oder von hochdichten Faserplatten oder HDF-Platten, die ggf. ihrerseits mit einer außenseitigen Beschichtung versehen sind.

Ein Beispiel wird anhand der beiliegenden Zeichnung mit Figuren 1 bis 6 nachstehend näher erläutert. Es zeigen
- Figur 1: in perspektivischer Darstellung einen schräg geschnittenen Bereich eines stumpf ausgebildeten Türblatts;
- Figur 2: einen Horizontalschnitt durch ein stumpf ausgebildetes Türblatt;
- Figur 3: einen Vertikalschnitt durch ein stumpf ausgebildetes Türblatt;
- Figur 4: in perspektivischer Darstellung einen schräg geschnittenen Bereich eines weiteren stumpf ausgebildeten Türblatts;
- Figur 5: einen Horizontalschnitt durch ein weiteres stumpf ausgebildetes Türblatt; und
- Figur 6: einen Vertikalschnitt durch ein weiteres stumpf ausgebildetes Türblatt.

Im Rahmen der gezeichneten Ausführungen ist mit 1 ein Kern bestehend aus einer Platte aus Holzwerkstoff, beispielsweise aus einer Holzspanplatte oder wahlweise auch aus mehreren Teilen, wiedergegeben. An den Kern 1 ist an allen vier Außenrändem 2, 3, 4, 5 oder wahlweise auch nur an den längsseitigen Außenrändern 2 und 3 ein Rahmen 6 aus Furnierschichtholz angeleimt, welches aus mehreren Schichten von Furnieren 7 aufgebaut ist, die wiederum an dazwischenliegenden Verklebungsschichten 8 fest miteinander verleimt sind. Das Furnierschichtholz ist so angeleimt, daß die Verklebungsschichten 8 der einzelnen Furniere 7 im rechten Winkel zur Plattenebene liegen. Wie in den einzelnen Figuren dargestellt, verlaufen die Verklebungsschichten 8 dabei parallel zu dem jeweils am nächsten liegenden eingefaßten Außenrand 2, 3, 4, bzw. 5.

Der Rahmen 6 ist umfangs- oder außenseitig mit einem sogenannten Anleimer 9 als Deckleiste umgeben, der bei den in den Figuren 1 bis 3 gezeigten Ausführungsformen direkt an den Rahmen 6 angeleimt ist. Bei weiteren, in den Figuren 4 bis 6 gezeigten Ausführungsformen ist der Rahmen 6 im Bereich des oberen Außenrandes 4 und/oder der längsseitigen Außenränder 2 und 3 außenseitig von Palusolstreifen 10 umgeben, die unter Wärmeeinfluß aufschäumen und den an den Palusolstreifen 10 befestigten Anleimer 9 gegen die benachbarten Zargenabschnitte drücken, um die geschlossene Tür im Brandfalle insoweit fugendicht abzuschließen. Der aus den Anleimern 9 gebildete Deckleistenrahmen bildet die der Türansicht ausgesetzte Stirnkante des Türblattes. Vor allem im Sinne einer weiteren Fassung und optischen Verbesserung sind die beiden Türblattbreitseiten mit einer sogenannten Absperrung 11 aus Hartfaserplatte oder HDF zuzüglich Oberflächenbeschichtung 12 versehen.

Bei der Herstellung des Türblattes wird zunächst der Rahmen 6 in der beschriebenen Weise an den Kern 1 angeleimt. An den Rahmen 6 wird dann entweder direkt oder nach Anleimung der Palusolstreifen 10 der Anleimer 9 geleimt. Überstände über die Ebenen der Platte des Kerns 1 werden durch einen sogenannten Kalibrierdurchgang abgeschliffen. Anschließend wird der Kern 1 und der gesamte Aufbau mit der Absperrung 11 aus HDF und der Oberfläche 12 beschichtet, um so das Türblatt für eine Feuer- oder Rauchschutztür oder einer Kombination von beidem zu bilden.

Durch den Rahmenwerkstoff aus Furnierschichtholz wird eine höhere Biegesteifigkeit der Feuer- und/oder Rauchschutztür gegenüber Türblättern mit bisher in diesem Bereich verwendeten Rahmenwerkstoffen erreicht. Maßgeblich für den Einsatz des Türblatts an Feuer- und/oder Rauchschutztüren ist die gegenüber Hitze sehr widerstandsfähige Verleimung der Furniere 7. Hierzu werden Leime auf der Basis von Phenol- oder Melaminharzen verwendet. Zusätzlich wird der Rahmenwerkstoff durch das Verleimen der Furniere 7, das unter hohem Druck geschieht, vergütet. Da der Rahmen 6 aufgrund der Verwendung des Furnierschichtholzes hochfest ist, kann seine umfangsmäßige Abmessung gering, beispielsweise im Bereich um 30 mm, gehalten werden.

Das Türblatt kann für 1-flügelige und 2-flügelige Türen in der Kantengeometrie gefälzt, stumpf und/oder stumpf mit Leibungsfalz, wahlweise auch mit Oberblende gefertigt werden. Das Türblatt kann bei Bedarf auch mit einem Lichtausschnitt versehen werden, der durch ein eingesetztes Brandschutzglas wieder verschlossen wird. Selbstverständlich ist auch eine Ausführung denkbar, bei der der Palusolstreifen 10 zusätzlich oder alleine am Bereich des unteren Außenrandes 5 zwischen Anleimer 9 und Rahmen 6 vorhanden ist.

## Patentansprüche

1. Feuer- und/oder Rauchschutztürblatt auf der Basis von Holzwerkstoffen mit einer durchgehenden oder rahmenartigen Füllung (1) aus weniger festem Werkstoff, die zu ihren Außenrändern (2, 3, 4, 5) oder zumindest zu ihren längsseitigen Außenrändern (2, 3) hin gesehen von einem festen Rahmenwerkstoff (6) stabilisierend eingefaßt ist,
**dadurch gekennzeichnet,**
**daß** die Einfassung aus festem Rahmenwerkstoff(6) aus Furnierschichtholz, ausgenommen Sperrholz, besteht.

2. Feuer- und/oder Rauchschutztürblatt nach Anspruch 1,
**dadurch gekennzeichnet,**
**daß** das Furnierschichtholz einzelne Furniere (7) aufweist, die an dazwischenliegenden rechtwinkelig zu der Türblattebene verlaufenden Verklebungsschichten (8) fest miteinander verleimt sind.

3. Feuer- und/oder Rauchschutztürblatt nach Anspruch 2,
**dadurch gekennzeichnet,**
**daß** die Verklebungsschichten (8) jeweils parallel zu dem ihnen am nächsten liegenden eingefaßten Außenrand (2, 3, 4, 5) verlaufen.

4. Feuer- und/oder Rauchschutztürblatt nach Anspruch 2 oder 3,
**dadurch gekennzeichnet,**
**daß** die Verklebungsschichten (8) Leime auf der Basis von Phenol- oder Melaminharzen aufweisen.

5. Feuer- und/oder Rauchschutztürblatt nach einem der Ansprüche 1 bis 4,
**dadurch gekennzeichnet,**
**daß** das Furnierschichtholz an seinen umfangsmäßig äußeren Seiten von einer oder mehreren Deckleisten (9) umgeben ist.

6. Feuer- und/oder Rauchschutztürblatt nach Anspruch 5,
**dadurch gekennzeichnet,**
**daß** um das Furnierschichtholz dem Zargenbereich zugewandt ein unter Wärmeeinwirkung sein Volumen vergrößernder Werkstoffstreifenbereich (10) angeordnet ist, der von den unter dem aufschäumenden Werkstoffstreifenbereich (10) im Schließzustand an den jeweilig benachbarten Zargenholmstirnseiten zur dichtenden Anlage sich aufspreizenden Deckleisten (9) umgriffen ist.

7. Feuer- und/oder Rauchschutztürblatt nach Anspruch 5 oder 6,
**dadurch gekennzeichnet,**
**daß** die Deckleisten (9) mit einer der Zarge zugewandten Falzabstufung versehen sind.

8. Feuer- und/oder Rauchschutztürblatt nach einem der Ansprüche 1 bis 7,
**dadurch gekennzeichnet,**
**daß** zumindest eine der Breitseiten des Feuer- und/oder Rauchschutztürblatts außenseitig mit einer Holzfaserplatte (11), insbesondere aus hochdichtem Faserplattenmaterial - HDF -, ggf. mit zusätzlicher Oberflächenbeschichtung (12), versehen ist.

## Claims

1. A fire and/or smoke protection door leaf based on wood materials with a complete or frame-like filling (1) of less-solid material which is enclosed at its outer edges (2, 3, 4, 5) or at least at its longitudinal outside edges (2, 3) in a stabilising manner by a solid frame material (6), **characterised in that** the enclosure with solid frame material (6) comprises veneer laminate wood, excluding plywood.

2. A fire and/or smoke protection door leaf according to claim 1, **characterised in that** the veneer laminate wood has individual veneers (7) which are glued solidly together on adhesion layers (8) which are disposed therebetween and which extend at right angles to the plane of the door leaf.

3. A fire and/or smoke protection door leaf according to claim 2, **characterised in that** the adhesion layers (8) each extend parallel to the nearest enclosed outer edge (2, 3, 4, 5).

4. A fire and/or smoke protection door leaf according to claim 2 or 3, **characterised in that** the adhesion layers (8) comprise glues based on phenolic or melamine resins.

5. A fire and/or smoke protection door leaf according to one of claims 1 to 4, **characterised in that** the veneer laminate wood is surrounded on its peripheral outer sides by one or more covering strips (9).

6. A fire and/or smoke protection door leaf according to claim 5, **characterised in that** a material strip area (10), which increases its volume under the effect of heat, is disposed around the veneer laminate wood, facing the frame area, this region being embraced by the cover strips (9) which spread out under the foaming material strip area (10) in the closed position to abut closely on the respective adjacent end faces of the frame spar.

7. A fire and/or smoke protection door leaf according to claim 5 or 6, **characterised in that** the cover strips (9) are provided with a groove gradation which faces the frame.

8. A fire and/or smoke protection door leaf according to one of claims 1 to 7, **characterised in that** at least one of the long sides of the fire and/or smoke protection door leaf is provided on its outside with a wood fibre panel (11), especially of highly-dense fibre plate material - HDF - optionally with an additional surface coating (12).

## Revendications

1. Vantail de porte coupe-feu et/ou fumées, à base de matériaux formés de bois, avec un panneau continu ou avec un cadre (1), en un matériau moins résistant, serré de manière stabilisée au niveau de ses bords extérieurs (2, 3, 4, 5) ou au moins des bords extérieurs (2, 3) des grands côtés, par un matériau solide formant un cadre (6),
**caractérisé en ce que**
l'encadrement est réalisé en un matériau solide de cadre (6), en bois à placage, à couches, à l'exception du contre-plaqué.

2. Vantail de porte coupe-feu et/ou fumées selon la revendication 1,
**caractérisé en ce que**
le bois à placage, en couches, comporte des éléments de placage (7), séparés, collés les uns aux autres au niveau de couches de collage (8), intermédiaires, dirigées perpendiculairement au plan du vantail de porte.

3. Vantail de porte coupe-feu et/ou fumées selon la revendication 2,
**caractérisé en ce que**
les couches de collage (8) sont chaque fois parallèles au bord extérieur (2, 3, 4, 5) encadré, le plus proche.

4. Vantail de porte coupe-feu et/ou fumées selon l'une quelconque des revendications 2 ou 3,
**caractérisé en ce que**
les couches de collage (8) sont de la colle à base de résine de phénol ou de mélamine.

5. Vantail de porte coupe-feu et/ou fumées selon l'une quelconque des revendications 1 à 4,
**caractérisé en ce que**
le bois en couches, à placage, comporte, sur ses côtés extérieurs périphériques, une ou plusieurs baguettes de couverture (9).

6. Vantail de porte coupe-feu et/ou fumées selon la revendication 5,
**caractérisé en ce qu'**
le bois en couches à placage, du côté tourné vers le châssis comporte une zone à bandes de matière (10) augmentant de volume sous l'effet de la chaleur, et cette zone est entourée par des baguettes de recouvrement (9), qui se déploient pour venir en appui étanche sous la zone des bandes de matière (10) expansibles, à l'état de fermeture, contre les faces frontales du longeron de châssis chaque fois voisin.

7. Vantail de porte coupe-feu et/ou fumées selon l'une quelconque des revendications 5 ou 6,
**caractérisé en ce que**
les baguettes de recouvrement (9) sont munies d'une feuillure étagée tournée vers le châssis.

8. Vantail de porte coupe-feu et/ou fumées selon l'une quelconque des revendications 1 à 7,
**caractérisé en ce qu'**
au moins l'un des grands côtés du vantail de porte coupe-feu et/ou fumées est muni sur un côté extérieur, d'une plaque de fibres de bois (11), notamment d'une matière de plaque à haute densité de fibres HDF, le cas échéant avec un revêtement de surface (12) supplémentaire.
